# EUROPÄISCHE PATENTSCHRIFT

(11) **EP 0 702 129 B1**
(45) Veröffentlichungstag und Bekanntmachung des Hinweises auf die Patenterteilung: **05.06.2002**
(21) Anmeldenummer: 95810542.1
(22) Anmeldetag: 01.09.1995
(51) Int. Cl.: F01D 5/08, F01D 11/06, F02C 7/18

(54) **Axialdurchströmte Gasturbine**
Cooling the rotor of an axial gasturbine
Refroidissement du rotor d'une turbine à gaz axiale

(30) Priorität: 19.09.1994 DE 4433289
(43) Veröffentlichungstag der Anmeldung: 20.03.1996
(73) Patentinhaber: Alstom, 75116 Paris (FR)
(72) Erfinder: Marmilic, Robert, CH-5400 Baden (CH); Wälchli, René, CH-5013 Niedergösgen (CH)
(74) Vertreter: Liebe, Rainer

(56) Entgegenhaltungen:
- EP-A- 0 447 886
- CH-A- 364 580
- DE-A- 2 047 648
- DE-A- 3 333 530
- NL-C- 30 857

## Beschreibung

### Technisches Gebiet

Die Erfindung betrifft eine axialdurchströmte Gasturbine gemäss Oberbegriff des Patentanspruchs 1, im wesentlichen bestehend aus einer mehrstufigen Turbine, welche einen auf einer gemeinsamen Welle angeordneten Verdichter antreibt, wobei der zwischen Turbine und Verdichter liegende Wellenteil eine Trommel ist.

### Stand der Technik

Derartige Gasturbinen sind bekannt. Die gesamte rotorseitige Kühlluft wird dabei z. B. dem Verdichterende entnommen. Der überwiegende Teil davon strömt durch seperate Leitungen und über ein Drallgitter, welches sich in der Regel auf dem gleichen Radius wie die Rotorkühlkanäle an der Stirnseite des Turbinenrotors befindet und z.B. aus GB 2 189 845 bekannt ist, in diese Rotorkühlkanäle ein. Der kleinere Anteil an Kühlluft dient zur Kühlung der letzten Verdichterscheibe, der Trommel und der ersten Turbinenscheibe.

In EP 0 447 886 wird die gesamte für die Rotorkühlung erforderliche Kühlluft nach der letzten Laufreihe des Verdichters an dessen Nabe entnommen und mit dem ihr anhafteten Drall unmittelbar in den sich zwischen Rotortrommel und Trommelabdekkung befindenden Ringkanal geleitet. Sie strömt bis vor das Trommellabyrinth. Durch das Labyrinth strömt die unvermeidliche Leckmenge, während der Hauptteil der Rotorkühlluft in ein Drallgitter geführt wird. Dort erfolgt eine Beschleunigung der Kühlluft bei gleichzeitiger Umlenkung in Rotordrehrichtung. Die Abströmung aus dem Drallgitter erfolgt dabei nahezu tangential. Der Leckagemassenstrom durch das Trommellabyrinth unter dem Drallgitter mischt sich im Bereich der Turbinenscheibe mit der Kühlluft nach dem Drallgitter.

Bei Gasturbinen mit einem hohen Druckverhältnis tritt hier aber folgendes Problem auf. Da die Luft nach der letzten Verdichterlaufreihe für die Kühlung der Turbinenschaufeln zu heiss ist, muss diese zuerst rückgekühlt werden, bevor sie durch das Drallgitter in die Turbinenrotorkühlluftkanäle gelangt. Der grosse Temperaturunterschied zwischen der Kühlluft und der Labyrinthleckageluft entlang der Rotortrommel führt zu hohen Spannungen im Rotortrommel- und Turbinenscheibenbereich. Ausserdem führt die Mischung der kalten Kühlluft mit der heissen Leckageluft nach dem Drallgitter zu einer unerwünschten Aufheizung der Kühlluft und zur Abschwächung des Dralls.

Um den notwendigen Druck im Rotorkühlluftsystem zu erreichen, ist normalerweise eine Labyrinthdichtung zwischen Turbinenrotorscheibe und Scheibenabdeckung oberhalb des Drallgitters notwendig. Dadurch nimmt bei einer Beschädigung des Trommellabyrinths der Druck entlang der Turbinenscheibe zu und führt zu einer massiven Erhöhung des Rotoraxialschubes.

### Darstellung der Erfindung

Die Erfindung versucht, alle diese Nachteile zu vermeiden. Ihr liegt die Aufgabe zugrunde, bei einer axialdurchströmten Gasturbine der eingangs genannten Art den Axialschub zu verringern, die Effektivität der Schaufel- und Scheibenkühlung zu verbessern und eine gleichmässige Temperaturverteilung zu erreichen.

Erfindungsgemäss wird dies bei einer axialdurchströmten Gasturbine gemäss Oberbegriff des Anspruchs 1 dadurch erreicht, dass im Bereich des Trommellabyrinths mindestens eine Absaugvorrichtung für die Leckageluft und einen Teil der Kühlluft angeordnet ist.

Die Vorteile der Erfindung sind unter anderem darin zu sehen, dass die Turbinenscheibe und ein Teil der Rotortrommel nur noch von der Kühlluft bestrichen werden. Daraus ergibt sich eine tiefere und vor allem gleichmässigere Temperaturverteilung, welche sich positiv auf die Festigkeit im Rotor-Scheibenübergang auswirkt. Da mit dem Absaugen der Leckageluft auch ein Mischen mit der Kühlluft vermieden wird, wird die Kühlluft nicht erwärmt und der Drall der Kühlluft bleibt ungestört.

Es ist vorteilhaft, wenn der Ringkanal im Bereich der Absaugvorrichtung zu einem Sammelraum für die Leckage- bzw. Kühlluft erweitert ist, weil dadurch eine bessere Absaugung gewährleistet ist.

Ferner ist es zweckmässig, wenn die Absaugvorrichtung aus einer Leitung besteht, welche auf der einen Seite mit dem Sammelraum für die Leckage- bzw. Kühlluft und auf der anderen Seite mit dem Kühlluftentnahmeringraum im Verdichtergehäuse verbunden ist.

Weiterhin wird mit Vorteil die Absaugvorrichtung mit den Kühllufteinrichtungen für die hinteren Turbinenstufen in Verbindung gebracht, weil dadurch die abgesaugte Luft der Kühlluft für die hinteren Turbinenstufen beigemischt wird und somit für den Prozess sinnvoll weiterverwendet wird.

Es ist zweckmässig, wenn im verdichterseitigen Teil der Rotortrommel für einen Teil der Kühlluft mindestens eine Zuführung zum Ringkanal angeordnet ist, welche an ihrem jeweiligen Ende mindestens eine Dralldüse aufweist. Dadurch kann der heissen Leckageluft ebenfalls Kühlluft zugemischt werden, so dass in diesem Bereich die Lufttemperatur auf das zulässige Mass gesenkt wird.

Schliesslich wird mit Vorteil der Kühlluftdruck nach dem Drallgitter so gewählt, dass auf die normalerweise übliche Labyrinthdichtung zwischen Turbinenscheibe und Scheibenabdeckung verzichtet werden kann, so dass der Druck in Scheibennähe vom Druck des Turbinenhauptstromes im Gaskanal bestimmt wird. Bei einer Beschädigung des Rotortrommellabyrinths wird durch den Wegfall des Scheibenlabyrinths und durch die Absaugung der vergrösserten Leckageluft ein grosser Druckanstieg an der Turbinenscheibe verhindert, sodass sich der Rotoraxialschub nur gering ändert. Auch die Trommel- und Scheibentemperaturen bleiben im Falle einer Labyrinthspielvergrösserung relativ stabil.

### Kurze Beschreibung der Zeichnung

In der Zeichnung sind Ausführungsbeispiele der Erfindung anhand einer einwelligen axialdurchströmten Gasturbine dargestellt.

Es zeigen:
- Fig. 1: einen Teillängsschnitt der Gasturbine;
- Fig. 2: einen vergrösserten Teillängsschnitt im Bereich des Trommellabyrinths und der Absaugvorrichtung;
- Fig. 3a-c: drei verschiedene Anordnungsmöglichkeiten der Absaugvorrichtung.

Es sind nur die für das Verständnis der Erfindung wesentlichen Elemente gezeigt. Nicht dargestellt sind von der Anlage beispielsweise das Abgasgehäuse der Gasturbine mit Abgasrohr und Kamin sowie die Eintrittspartien des Verdichterteils. Die Strömungsrichtung der Arbeitsmittel ist mit Pfeilen bezeichnet.

### Weg zur Ausführung der Erfindung

Nachfolgend wird die Erfindung anhand der Figuren und anhand von Ausführungsbeispielen näher erläutert.

Fig. 1 ist zu entnehmen, dass die axialdurchströmte Turbine 1 im wesentlichen aus den mit Laufschaufeln 2 bestückten Rotor 3 und dem mit Leitschaufeln 4 bestückten Schaufelträger 5 besteht. In Fig. 1 ist lediglich die erste axialdurchströmte Stufe der Turbine 1 dargestellt. Der Schaufelträger 5 ist im Turbinengehäuse 6 eingehängt. Das Turbinengehäuse 6 umfasst auch den Sammelraum 7 für die verdichtete Brennluft.

Die Brennluft gelangt aus dem Sammelraum 7 in die Ringbrennkammer 8, welche i'n den Turbineneinlass mündet. In den Sammelraum 7 strömt die verdichtete Luft aus dem Diffusor 9 des Verdichters 10. Vom Verdichter 10 ist in Fig. 1 nur die letzte Stufe mit den Laufschaufeln 11 und den Leitschaufeln 12 dargestellt. Die Laufbeschaufelungen des Verdichters 10 und der Turbine 1 sitzen auf einer gemeinsamen Welle 13, deren sich zwischen Turbine 1 und Verdichter 10 befindendes Teil als Trommel 14 ausgebildet ist.

Die Trommel 14 ist von einer Trommelabdeckung 15 umgeben, die über Rippen 16 mit dem Diffusoraussengehäuse 17 verbunden ist. Turbinenseitig begrenzt die Trommelabdeckung 15 zusammen mit der Stirnseite 18 des Turbinenrotors 3 einen radial verlaufenden Radseitenraum 19.

Der Radseitenraum 19 bildet das Ende eines Ringkanales 20, der zwischen der Trommel 14 und der Trommelabdeckung 15 verläuft. In diesem Ringkanal 20 ist eine gegen die Trommelabdeckung 15 dichtende Labyrinthdichtung 21 angeordnet.

In den Radseitenraum 19 mündet eine vom Verdichterende kommende Leitung 22 zur Führung der Turbinenrotorkühlluft. An ihrem Ende sind Dralldüsen 23 angeordnet. Die Dralldüse 23 für die Turbinenrotorhauptkühlluft ist dabei vorzugsweise auf dem gleichen Radius angeordnet wie die Rotorkühlkanäle 24 bzw. die Eintrittsöffnung der Rotorkühlkanäle 24, während eine oder mehrere weitere Dralldüsen 23 in geringerem radialen Abstand von der Turbinenhauptachse angeordnet sind und zur Beimischung von Kühlluft für die Stirnseite 18 des Turbinenrotors 3 dienen.

Im Bereich des Trommellabyrinths 21 sind in diesem Ausführungsbeispiel zwei Absaugvorrichtungen 25 für die Leckageluft und einen Teil der Kühlluft angeordnet.

Fig. 2 zeigt im Detail eine mögliche Ausführungsvariante der Absaugvorrichtung 25. Der Ringkanal 20 ist im Bereich der Absaugvorrichtungen 25 zu zwei Sammelräumen 26 erweitert. Die beiden Absaugvorrichtungen 25 sind hier Leitungen, welche einerseits mit den Sammelräumen 26 der Leckageluft und andererseits mit den Kühlluftentnahmeringräumen 28 im Verdichtergehäuse verbunden sind. Von den Kühlluftentnahmeringräumen 28 führen Leitungen 22a zum Kühlsystem der hinteren Turbinenstufen. Die Anordnung der Sammelräume 26 im Trommellabyrinth 21 wird dabei so gewählt, dass das resultierende Druckgefälle zwischen den Räumen 26 und 28 und die Querschnitte der Leitungen 25 die erforderlichen Absaugeluftmengen ergeben. Selbstverständlich ist die Erfindung nicht auf diese Ausführungsvariante beschränkt, die Absaugvorrichtung 25 kann auch anders ausgebildet sein.

Ausserdem kann zusätzlich im verdichterseitigen Teil der Rotortrommel 14 für einen geringen Teil der Kühlluft noch eine Zuführung 27 zum Ringkanal 20 angeordnet sein, welche an ihrem dem Ringkanal 20 zugewandten Ende ebenfalls mindestens eine Dralldüse 23 aufweist. Bei den Dralldüsen 23 handelt es sich um Beschleunigungsgitter mit geringer Krümmung der Skelettlinie. Die Zumischung der Kühlluft in den heissen Leckageluftmassenstrom führt dazu, dass im verdichterseitigen Teil der Rotortrommel 14 die Lufttemperatur auf ein zulässiges Mass gesenkt wird.

Fig. 3 zeigt, dass auch nur eine Absaugungvorrichtung 25 bzw. mehr als zwei Absaugvorrichtungen 25 für die Leckage- bzw. Kühlluft angeordnet sein können.

Die Wirkungsweise der Erfindung wird nachstehend erläutert: Die für die Rotorkühlung benötigte Kühlluft wird am Verdichterende entnommen. Der Hauptteil der Rotorkühlluft strömt über die Leitung 22 und über die Dralldüse 23 in den Radseitenraum 19. Der grösste Teil dieser drallbehafteten Kühlluft strömt über die sich auf gleicher Höhe befindenden Eintrittsöffnungen in die Kühlkanäle 24 des Rotors 3, während ein geringer Anteil zwischen Turbinenscheibe und Scheibenabdeckung in den Gaskanal der Turbine 1 strömt. Durch eine weitere Dralldüse 23, welche in einem geringeren radialen Abstand von der Turbinenhauptachse als die o.g. Dralldüse 23 angeordnet ist, wird weitere Kühlluft in den Radseitenraum 19 geführt. Diese strömt in Richtung Ringkanal 20 und wird zusammen mit dem aus der anderen Richtung vom Verdichter 10 kommenden, nach der letzten Laufschaufel 11 entnommenen Leckageluftmassenstrom in den im Bereich des Trommellabyrinths 21 angeordneten Absaugvorrichtungen 25 abgesaugt. Selbstverständlich kann der Leckageluftmassenstrom auch an einer anderen Stelle entnommen werden, beispielsweise nach der letzten Leitschaufel 12 des Verdichters 10. Die abgesaugte Luft wird dann auf Grund ihres geringen Druckes beispielsweise der Kühlluft für die hinteren Turbinenstufen beigemischt und somit für den Prozess weiter sinnvoll verwendet.

Dadurch, dass der Leckageluftmassenstrom und ein geringer Teil der durch eine oder mehrere Dralldüsen 23 beigemischten Kühlluft beim Trommellabyrinth 21 abgesaugt wird, wird die Turbinenscheibe und ein Teil der Rotortrommel 14 nur noch von der Kühlluft bestrichen. Das hat den Vorteil einer gleichmässigeren und tieferen Temperaturverteilung, was sich günstig auf die Festigkeit im Rotor-Scheibenbereich auswirkt.

Mit dem Absaugen der Leckageluft wird auch das Mischen mit der Kühlluft nach der Dralldüse 23 vermieden. Der Drall der Kühlluft nach der Dralldüse 23 wird nicht mehr durch die Leckageluft beeinflusst und es findet auch keine Erwärmung der Kühlluft durch die heissere Leckageluft statt; dadurch sind die Eintrittsbedingungen ins Rotorkühlsystem nahezu konstant, die Leistung der Kühlluft ist besser und die Eintrittsverluste in das Rotorkühlsystem werden minimiert.

Der Kühlluftdruck nach dem Drallgitter kann nun so gewählt werden, dass auf die normalerweise zwischen Turbinenscheibe und Scheibenabdeckung angeordnete Labyrinthdichtung verzichtet werden kann. Dadurch wird der Druck in Scheibennähe vom Druck des Turbinenhauptstromes im Gaskanal bestimmt.

Bei einer Beschädigung des Rotortrommellabyrinths 21 wird durch den Wegfall des Scheibenlabyrinths und durch die vergrösserte Leckageluftmenge ein grosser Druckanstieg an der Turbinenscheibe verhindert, sodass sich der Rotoraxialschub nur gering ändert. Die Trommel- und Scheibentemperaturen bleiben im Falle einer Labyrinthspielvergrösserung relativ stabil.

### Bezugszeichenliste

- 1: Turbine
- 2: Laufschaufel der Turbine
- 3: Rotor
- 4: Leitschaufel der Turbine
- 5: Schaufelträger
- 6: Turbinengehäuse
- 7: Sammelraum
- 8: Ringbrennkammer
- 9: Diffusor
- 10: Verdichter
- 11: Laufschaufel des Verdichters
- 12: Leitschaufel des Verdichters
- 13: Welle
- 14: Trommel
- 15: Trommelabdeckung
- 16: Rippen
- 17: Diffusoraussengehäuse
- 18: Stirnseite des Turbinenrotors
- 19: Radseitenraum
- 20: Ringkanal
- 21: Labyrinthdichtung
- 22: Leitungen für Turbinenrotorkühlluft
- 22a: Leitungen zum Kühlluftsystem der hinteren Turbinenstufen
- 23: Dralldüse
- 24: Rotorkühlkanäle
- 25: Absaugvorrichtung
- 26: Sammelraum
- 27: Zuführung für geringen Kühlluftteil
- 28: Kühlluftentnahmeringraum

## Patentansprüche

1. Axialdurchströmte Gasturbine, im wesentlichen bestehend aus einer mehrstufigen Turbine (1), welche einen auf einer gemeinsamen Welle (13) angeordneten Verdichter (10) antreibt,
- bei welcher der zwischen der Turbine (1) und dem Verdichter (10) liegende Wellenteil eine Trommel (14) ist, die von einer Trommelabdeckung (15) unter Bildung eines Ringkanals (20) umgeben ist, wobei im Ringkanal (20) eine gegen die Trommelabdeckung (15) dichtende Labyrinthdichtung (21) angeordnet ist, und die Trommelabdeckung (15) zusammen mit der Stirnseite (18) des Turbinenrotors (3) einen radial verlaufenden Radseitenraum (19) begrenzt,
- bei der mindestens eine separate Leitung (22) zur Führung der Turbinenrotorkühlluft vom Verdichter (10) zur Stirnseite (18) des Turbinenrotors (3) angeordnet ist und die Verbindung zwischen dieser Leitung (22) und dem Radseitenraum (19) über mindestens zwei Dralldüsen (23) erfolgt,
- bei der Kühleinrichtungen (24) für den Turbinenrotor (3) und seine Laufschaufelkränze vorhanden sind und
- die gesamte rotorseitige Kühlluft für die Turbine (1) dem Verdichter (10) im Bereich des Verdichteraustritts entnommen wird,
**dadurch gekennzeichnet, dass** im Bereich des Trommellabyrinths (21) mindestens eine Absaugvorrichtung (25) für die Leckageluft und einen Teil der Kühlluft aus dem Radseitenraum (19) angeordnet ist.

2. Axialdurchströmte Gasturbine nach Anspruch 1, **dadurch gekennzeichnet, dass** der Ringkanal (20) im Bereich der Absaugvorrichtung (25) zu einem Sammelraum (26) für die Leckage- bzw. Kühlluft erweitert ist.

3. Axialdurchströmte Gasturbine nach Anspruch 1 und 2, **dadurch gekennzeichnet, dass** die Absaugvorrichtung (25) aus einer Leitung besteht, welche auf der einen Seite mit dem Sammelraum (26) für die Leckage- bzw. Kühlluft und auf der anderen Seite mit dem Kühlluftentnahmeringraum (28) im Verdichtergehäuse verbunden ist.

4. Axialdurchströmte Gasturbine nach Anspruch 1, **dadurch gekennzeichnet, dass** die Absaugvorrichtung (25) mit den Kühleinrichtungen (24) der hinteren Turbinenstufen in Verbindung steht.

5. Axialdurchströmte Gasturbine nach Anspruch 1, **dadurch gekennzeichnet, dass** im verdichterseitigen Teil der Rotortrommel (14) für einen Teil der Kühlluft mindestens eine Zuführung (27) zum Ringkanal (20) angeordnet ist, welche an ihrem jeweiligen Ende mindestens eine Dralldüse (23) aufweist.

6. Axialdurchströmte Gasturbine nach Anspruch 1, **dadurch gekennzeichnet, dass** der Kühlluftdruck nach dem Drallgitter (23) im Radseitenraum (19) so gewählt wird, dass auf eine Labyrinthdichtung zwischen Turbinenscheibe und Scheibenabdeckung verzichtet werden kann.

## Claims

1. Axial-flow gas turbine, essentially consisting of a multi-stage turbine (1) which drives a compressor (10) arranged on a common shaft (13),
- in which the shaft part lying between the turbine (1) and the compressor (10) is a drum (14) which is surrounded by a drum cover (15) while forming an annular duct (20), a labyrinth seal (21) sealing against the drum cover (15) being arranged in the annular duct (20), and the drum cover (15) together with the end face (18) of the turbine rotor (3) defining a radially running wheel side space (19),
- in which at least one separate line (22) for carrying the turbine-rotor cooling air from the compressor (10) to the end face (18) of the turbine rotor (3) is arranged, and the connection between this line (22) and the wheel side space (19) is made via at least two swirl nozzles (23),
- in which there are cooling devices (24) for the turbine rotor (3) and its moving-blade rings, and
- all the cooling air on the rotor side for the turbine (1) is extracted from the compressor (10) in the area of the compressor discharge,
**characterized in that** at least one suction device (25) for the leakage air and a portion of the cooling air from the wheel side space (19) is arranged in the area of the drum labyrinth (21).

2. Axial-flow gas turbine according to Claim 1, **characterized in that** the annular duct (20) is widened in the area of the suction device (25) to form a collecting space (26) for the leakage or cooling air.

3. Axial-flow gas turbine according to Claims 1 and 2, **characterized in that** the suction device (25) consists of a line which is connected on the one side to the collecting space (26) for the leakage or cooling air and on the other side to the annular cooling-air-extraction space (28) in the compressor casing.

4. Axial-flow gas turbine according to Claim 1, **characterized in that** the suction device (25) is connected to the cooling devices (24) of the rear turbine stages.

5. Axial-flow gas turbine according to Claim 1, **characterized in that** at least one feed (27) to the annular duct (20) is arranged in the compressor-side part of the rotor drum (14) for a portion of the cooling air, which feed (27) has at least one swirl nozzle (23) at its respective end.

6. Axial-flow gas turbine according to Claim 1, **characterized in that** the cooling-air pressure after the swirl cascade (23) in the wheel side space (19) is selected in such a way that a labyrinth seal between turbine disc and disc cover can be dispensed with.

## Revendications

1. Turbine à gaz à circulation axiale, se composant essentiellement d'une turbine à plusieurs étages (1), qui entraîne un compresseur (10) disposé sur un arbre commun (13),
- dans laquelle la partie de l'arbre se trouvant entre la turbine (1) et le compresseur (10) est un tambour (14) qui est entouré par une enveloppe de tambour (15) en formant un canal annulaire (20), un joint à labyrinthe (21) étant disposé dans le canal annulaire (20) en assurant l'étanchéité contre l'enveloppe de tambour (15), et l'enveloppe de tambour (15) conjointement avec la face axiale (18) du rotor (3) de la turbine limitant une chambre latérale à la roue (19) s'étendant radialement,
- dans laquelle est disposée au moins une conduite séparée (22) pour le guidage de l'air de refroidissement du rotor de la turbine depuis le compresseur (10) jusqu'à la face axiale (18) du rotor (3) de la turbine, et la connexion entre cette conduite (22) et la chambre latérale à la roue (19) est réalisée par au moins deux buses de rotation (23),
- dans laquelle des dispositifs de refroidissement (24) pour le rotor (3) de la turbine et ses couronnes d'aubes mobiles sont prévus et
- l'ensemble de l'air de refroidissement pour la turbine (1) côté rotor est prélevé du compresseur (10) dans la région de la sortie du compresseur,
**caractérisée en ce que** dans la région du labyrinthe du tambour (21), il est prévu au moins un dispositif d'aspiration (25) pour l'air de fuite et une partie de l'air de refroidissement provenant de la chambre latérale de la roue (19).

2. Turbine à gaz à circulation axiale selon la revendication 1, **caractérisée en ce que** le canal annulaire (20) est élargi dans la région du dispositif d'aspiration (25) pour former une chambre collectrice (26) pour l'air de fuite ou de refroidissement.

3. Turbine à gaz à circulation axiale selon les revendications 1 et 2, **caractérisée en ce que** le dispositif d'aspiration (25) se compose d'une conduite qui est connectée d'un côté à la chambre collectrice (26) pour l'air de fuite ou de refroidissement et de l'autre côté à la chambre annulaire de prélèvement de l'air de refroidissement (28) dans le carter du compresseur.

4. Turbine à gaz à circulation axiale selon la revendication 1, **caractérisée en ce que** le dispositif d'aspiration (25) est connecté aux dispositifs de refroidissement (24) des étages postérieurs de la turbine.

5. Turbine à gaz à circulation axiale selon la revendication 1, **caractérisée en ce que** dans la partie du tambour du rotor (14) du côté du compresseur, au moins une alimentation (27) pour une partie de l'air de refroidissement est disposée vers le canal annulaire (20), laquelle présente à son extrémité respective au moins une buse de rotation (23).

6. Turbine à gaz à circulation axiale selon la revendication 1, **caractérisée en ce que** la pression de l'air de refroidissement après la grille de rotation (23) dans la chambre latérale à la roue (19) est choisie de telle sorte que l'on puisse se passer d'un joint à labyrinthe entre le disque de la turbine et l'enveloppe du disque.
